# EUROPÄISCHE PATENTSCHRIFT

(11) **EP 3 216 951 B1**
(45) Veröffentlichungstag und Bekanntmachung des Hinweises auf die Patenterteilung: **15.04.2020**
(21) Anmeldenummer: 17159190.2
(22) Anmeldetag: 03.03.2017
(51) Int. Cl.: E05B 17/20, E05B 47/00, E05B 47/02, E05B 63/12, E05B 65/08, E05B 15/10, E05C 7/00

(54) **ELEKTROMECHANISCHES VERSCHLUSSSYSTEM FÜR EIN MÖBEL UND MÖBEL**
ELECTROMECHANICAL CLOSURE SYSTEM FOR AN ITEM OF FURNITURE AND ITEM OF FURNITURE
SYSTÈME DE FERMETURE ÉLECTROMÉCANIQUE POUR UN MEUBLE ET MEUBLE

(30) Priorität: 10.03.2016 DE 202016101314 U
(43) Veröffentlichungstag der Anmeldung: 13.09.2017
(73) Patentinhaber: Martin Lehmann GmbH & Co. KG, 32429 Minden (DE)
(72) Erfinder:
(74) Vertreter: Dantz, Jan Henning

(56) Entgegenhaltungen:
- EP-A1- 0 767 285
- WO-A1-2012/059947
- US-A- 5 794 991
- US-A1- 2013 015 674
- US-A1- 2013 207 404

## Beschreibung

Die vorliegende Erfindung betrifft ein Möbel mit mindestens einer zumindest einen Teilbereich eines Möbelkorpus schließenden auf einer Laufbahn verfahrbaren Schiebetür und einem elektromechanischen Verschlusssystem gemäß dem Oberbegriff des Anspruchs 1.

Ein gattungsgemäßes Verschlusssystem für ein Möbel mit einer oder mehreren Schiebetüren ist beispielsweise aus der DE 103 23 696 A1 bekannt. Das dort gezeigte Schiebetürmöbel weist zwei Schiebetüren auf, die in parallelen Verschiebeebenen in Laufschuhprofilen aufgenommen und geführt sind. In diesen Laufschuhprofilen sind Griffstücke vorgesehen, die sich in einer Schließposition der Schiebetüren senkrecht zur Verschieberichtung betrachtet überdecken.

Zur Aushebesicherung dieser Schiebetüren sind die einander zugewandten Seiten der Griffstücke nach Art einer Nut-Feder-Verbindung ausgestaltet, so dass ein Aushebeln einer der Schiebetüren im Bereich der Griffstelle durch den Eingriff der beiden Griffstücke miteinander verhindert wird.

Bei dieser Bauweise zur Verhinderung eines Aushebens der Schiebetüren müssen die Türen bei diesem Verschlusssystem mit unterschiedlichen Bauteilen ausgestattet werden, um das funktionsgemäße Zusammenwirken der Griffstücke gewährleisten zu können.

Aufgabe der vorliegenden Erfindung ist es, ein Möbel derart weiterzubilden, dass neben der Aushebesicherung auch ein Wegdrücken der Schiebetür von einer parallel zu dieser angeordneten Wand oder einer zweiten Schiebetür senkrecht zur Verschieberichtung der Schiebetür verhindert wird.

Diese Aufgabe wird durch ein Möbel mit den Merkmalen des Anspruchs 1 gelöst.

Das erfindungsgemäße Möbel mit mindestens einer zumindest einen Teilbereich eines Möbelkorpus schließenden auf einer Laufbahn verfahrbaren Schiebetür und einem elektromechanischen Verschlusssystem, mit dem die Schiebetür in einer Schließposition verriegelbar ist, wobei das elektromechanische Verschlusssystem einen zwischen einer Freigabestellung und einer Verriegelungsstellung mittels eines Elektromotors in und entgegen einer Schließrichtung verfahrbaren Schließbolzen aufweist. In einem Hohlraum des Schließbolzens ist ein Sperrelement aufgenommen, das zwischen einer aus einer Öffnung in einer Mantelfläche des Schließbolzens vorstehenden Sperrstellung und einer aus dieser nicht vorstehenden Neutralstellung verschiebbar ist.

Ein den Elektromotor aufnehmendes Gehäuse des Verschlusssystems ist an einer der Schiebetür abgewandten Seite eines parallel zur Schiebetür angeordneten Wandelements des Möbels befestigt, wobei das Gehäuse eine in eine Bohrung des Wandelements vorstehende Führung aufweist, in der der Schließbolzen verschiebbar geführt ist, wobei der Schließbolzen in der Verriegelungsstellung in eine an der dem Wandelement zugewandten Seite vorgesehene Tasche der Schiebetür vorsteht.

Mit einem solchen elektromechanischen Verschlusssystem wird durch den Schließbolzen selbst eine Verriegelung der Schiebetür dadurch bewirkt, dass der Schließbolzen in der Verriegelungsstellung in eine dafür vorgesehene Bolzenaufnahme oder Ausnehmung der Schiebetür vorsteht und dadurch ein Verschieben der Schiebetür in Öffnungsrichtung blockiert.

Durch das aus der Mantelfläche des Schließbolzens vorstehende Sperrelement wird zusätzlich eine Bewegung der Schiebetür aus dem Eingriff des Schließbolzens verhindert, welches innerhalb der Bolzenaufnahme aus der Mantelfläche des Schließbolzens vorsteht und so ein Zurückziehen des Schließbolzens aus der Bolzenaufnahme bzw. ein Wegdrücken der Schiebetür aus dem Eingriff des Schließbolzens verhindert.

Vorteilhafte Ausführungsvarianten der Erfindung sind Gegenstand der Unteransprüche.

Gemäß einer vorteilhaften Ausführungsvariante der Erfindung ist in dem Hohlraum des Schließbolzens ein winklig, insbesondere rechtwinklig zum Sperrelement verfahrbarer, von dem Elektromotor antreibbarer Antriebsbolzen aufgenommen. Dabei ist besonders bevorzugt ein in den Hohlraum des Schließbolzens vorstehendes stirnseitiges Ende eines Bolzenhalses des Antriebsbolzens als Rampe geformt, die an einer Schrägführung des Sperrelements anliegt. Dadurch kann in einfacher Weise das Sperrelement durch Verschieben des Antriebsbolzens in Schließrichtung aus der Mantelfläche des Schließbolzens herausgeschoben werden.

Gemäß einer weiteren vorteilhaften Ausführungsvariante ist der Antriebsbolzen über ein Federelement mit dem Schließbolzen gekoppelt. Dieses Federelement ist bevorzugt als eine den Bolzenhals des Antriebsbolzens umgreifende Druckfeder ausgebildet, die zwischen einem Kragen des Antriebsbolzens und einer Stufenausnehmung des Schließbolzens einliegt.

Die Federkonstante dieses Federelements ist dabei so bemessen, dass bei einem Vorschieben des Antriebsbolzens durch den Elektromotor in Schließrichtung zunächst der Schließbolzen in die Verriegelungsstellung gegen einen Anschlag gedrückt wird und nach Erreichen des Anschlages unter Stauchung des Federelements der Antriebsbolzen weiter in den Hohlraum des Schließbolzens eingeschoben wird und dabei das Sperrelement von der Neutralstellung in die aus der Öffnung in der Mantelfläche des Schließbolzens vorstehende Sperrstellung verschoben wird.

Mit einer Kopplung des Antriebsbolzens mit dem Schließbolzen über ein solches Federelement ist es ermöglicht, dass bei einem Verriegelungsvorgang der Schiebetür der Antriebsbolzen zunächst den Schließbolzen aus der Freigabestellung in die Verriegelungsstellung, in der ein Verschieben bzw. Öffnen der Schiebetür blockiert ist, vorschiebt und anschließend durch Weiterdrücken des Antriebsbolzens gegen den Schließbolzen gegen die Federkraft des Federelements das Sperrelement aus der Mantelfläche des Schließbolzens heraus bewegt.

Gemäß einer weiteren bevorzugten Ausführungsvariante der Erfindung ist in der Mantelfläche des Schließbolzens ein in Schließrichtung sich erstreckendes Langloch vorgesehen, in der ein aus einer Mantelfläche des Antriebsbolzens vorstehender Sicherungsstift aufgenommen ist.

Der Sicherungsstift ermöglicht in einfacher Weise ein Zurückholen des Schließbolzens aus der Verriegelungsstellung in die Freigabestellung, wenn der Antriebsbolzen durch den Elektromotor entgegen der Schließrichtung bewegt wird, wobei der Sicherungsstift den Antriebsbolzen mit dem Schließbolzen koppelt.

Durch das Langloch in der Mantelfläche des Schließbolzens wird die für die Bewegung des Sperrelements benötigte Axialverschiebung des Antriebsbolzens relativ zum Schließbolzen ermöglicht.

Die Übertragung der von dem Elektromotor bereitgestellten Antriebskraft erfolgt gemäß einer weiteren bevorzugten Ausführungsvariante über eine Welle, die mit einem Exzenter, insbesondere einer Exzenterscheibe, verbunden ist, wobei ein an dem Exzenter angeordneter Exzenterpin alternierend zwischen einer Freigabestellung und einer Verriegelungsstellung bewegbar ist und bei einer Bewegung von der Freigabestellung in die Verriegelungsstellung den Antriebsbolzen in Schließrichtung drückt.

Gemäß einer weiteren Ausführungsvariante ist das Wandelement des Möbels, an dem das Gehäuse befestigt ist, als auf einer parallel zur Schiebetür auf einer Laufbahn geführte zweite Schiebetür ausgebildet. Das Gehäuse ist dabei bevorzugt an der inneren der beiden Schiebetüren befestigt, wobei der Schließbolzen bei einem Verriegelungsvorgang in die Bolzenaufnahme der äußeren Schiebetür vorgeschoben wird.

Gemäß einer weiteren vorteilhaften Ausführungsvariante ist das Gehäuse zumindest zweiteilig ausgebildet, wobei in einem ersten Gehäuseteil zumindest der Elektromotor aufgenommen und die in die Bohrung des Wandelements vorstehende Führung an einem zweiten Gehäuseteil angeformt ist.

Nachfolgend wird eine bevorzugte Ausführungsvariante der Erfindung anhand der beiliegenden Zeichnungen näher beschrieben. Es zeigen:
- Figur 1: eine Draufsicht auf eine Ausführungsvariante eines erfindungsgemäßen Verschlusssystems in der Verriegelungsstellung mit ausgefahrenem Sperrelement,
- Figur 2: eine Schnittansicht durch das in Figur 1 gezeigte Verschlusssystem entlang einer in Figur 1 dargestellten Schnittebene D-D,
- Figur 3: eine perspektivische Explosionsdarstellung des Verschlusssystems gemäß Figur 2 ohne Darstellung des Gehäuses,
- Figur 4: eine der Figur 2 entsprechende Schnittansicht zur Darstellung der Freigabestellung des Verschlusssystems und
- Figur 5: eine der Figur 4 entsprechende Schnittdarstellung zur Darstellung einer Verriegelungsstellung des Verschlusssystems vor dem Ausfahren des Sperrelements.

In der nachfolgenden Figurenbeschreibung beziehen sich Begriffe wie oben, unten, links, rechts, vorne, hinten usw. ausschließlich auf die in den jeweiligen Figuren gewählte beispielhafte Darstellung und Position des Verschlusssystems, des Schließbolzens, des Sperrelements, des Antriebsbolzens, des Federelements und dergleichen. Diese Begriffe sind nicht einschränkend zu verstehen, d.h., durch verschiedene Arbeitsstellungen oder die spiegelsymmetrische Auslegung oder dergleichen können sich diese Bezüge ändern.

In den Figuren 1 und 2 sind mit dem Bezugszeichen 1 und 2 zwei relativ zueinander auf parallel zueinander verlaufenden Laufbahnen verfahrbare Schiebetüren bezeichnet, mit denen ein Innenraum eines Möbels oder ein Teilbereich eines Innenraums eines Möbels geöffnet und verschlossen werden kann.

Denkbar ist auch die mit dem Bezugszeichen 1 versehene Schiebetür als fest stehendes Wandelement auszuführen.

Wie in der Draufsicht der Figur 1 zu erkennen ist, ist an der Schiebetür 1 ein Gehäuse mit einem ersten Gehäuseteil 3 und einem zweiten Gehäuseteil 4 eines Verschlusssystems befestigt.

Das Gehäuse mit den beiden Gehäuseteilen 3 und 4 ist dabei bevorzugt an der am Möbel weiter innen liegenden Schiebetür 1 auf einer der Schiebetür 2 abgewandten Seite der Schiebetür 1 befestigt, so dass ein Zugriff auf das Verschlusssystem bei geschlossener Schiebetür 2 bzw. bei geschlossenen Schiebetüren 1, 2 nicht möglich ist.

Die Figuren 1 und 2 zeigen das Verschlusssystem in einer Verriegelungsstellung, bei der ein Schließbolzen 7 aus der Schiebetür 1 senkrecht zu einer Verschieberichtung y der Schiebetüren 1, 2 in eine Bolzenaufnahme 30 in der Schiebetür 2 vorsteht.

Wie in den Figuren 2 und 3 gezeigt, weist das elektromechanische Verschlusssystem den zwischen einer Freigabestellung, dargestellt in Figur 4, und einer Verriegelungsstellung, dargestellt in den Figuren 1, 2 und 5 verfahrbaren Schließbolzen 7 auf, der in und entgegen einer Schließrichtung x verfahrbar ist.

In einem Hohlraum des Schließbolzens 7 ist ein Sperrelement 10 aufgenommen, das zwischen einer aus einer Öffnung 16 in einer Mantelfläche 23 des Schließbolzens 7 vorstehenden Sperrstellung und einer aus dieser nicht vorstehenden Neutralstellung, gezeigt in den Figuren 4 und 5, verschiebbar ist.

Die Bolzenaufnahme 30 in der Schiebetür 2 ist dabei im Inneren der Schiebetür 2 breiter ausgeführt als die Eintrittsöffnung der Bolzenaufnahme 30, die geringfügig, insbesondere um weniger als 2mm größer bemessen ist als der Durchmesser des Schließbolzens 7, um das Herausfahren des Sperrelements 10 aus der Mantelfläche 23 des Schließbolzens 7 nach dem Passieren der Eintrittsöffnung der Bolzenaufnahme 30 zu ermöglichen.

Das Sperrelement 10 steht dabei in seiner Sperrstellung bevorzugt um 2 bis 8 mm gegenüber der Mantelfläche 23 des Schließbolzens 7 hervor.

Die Eintrittsöffnung der Bolzenaufnahme 30 ist dabei so bemessen, dass deren Durchmesser kleiner ist als der Durchmesser des Schließbolzens 7 plus das Abmaß des aus der Mantelfläche 23 des Schließbolzens 7 vorstehenden Sperrelements 10.

Zur Betätigung des Sperrelements 10 ist in der hier gezeigten Ausführungsvariante ein Antriebsbolzen 8 vorgesehen. Der Antriebsbolzen 8 weist einen Kragen 26 auf sowie einen sich von diesem erstreckenden Bolzenhals 25, der in einer vorzugsweise zentralen, sich in Schließrichtung x erstreckenden Längsbohrung des Schließbolzens 7 verfahrbar aufgenommen ist.

Der Antriebsbolzen 8 steht dabei mit dem Elektromotor 9 über einen Exzenter 5 in Wirkverbindung. Dabei ist der Elektromotor 9 über eine Welle 11 mit dem Exzenter 5 verbunden. An dem Exzenter 5 ist ein Exzenterpin 14 angeordnet, der sich im Betrieb des Elektromotors 9 alternierend zwischen einer Freigabestellung und einer Verriegelungsstellung bewegt und bei einer Bewegung von der Freigabestellung in die Verriegelungsstellung den Antriebsbolzen 8 in Schließrichtung x drückt.

Wie in Figur 3 gezeigt ist, ist an dem Kragen 26 des Antriebsbolzens 8 ein sich in Schließrichtung x erstreckender Führungsschlitz 18 an einer Seitenkante des Kragens 26 vorgesehen, in dem ein schienenartiger Steg des ersten Gehäuseteils 3 einliegt und so ein Verdrehen des Antriebsbolzens 8 um eine sich in Schließrichtung x erstreckende Drehachse verhindert.

Das von dem Kragen 26 entfernte Ende des Bolzenhalses 25 des Antriebsbolzens 8 ist hier als Rampe 19 geformt, die an einer Schrägführung 20 des Sperrelement 10 anliegt, um die Schließbewegung des Antriebsbolzens 8 in Schließrichtung x in eine Sperrbewegung in einer Sperr-Richtung z des Sperrelements 10 umzuwandeln. Denkbar sind hier auch andere mechanische Ausgestaltungen, mit denen eine solche Bewegungsrichtungsumwandlung erreicht werden kann.

Zur exakten Führung des Sperrelements 10 ist die Öffnung 16 in der Mantelfläche 23 des Schließbolzens 7 dem Querschnitt eines Sperrkopfes 21, der in der Sperrstellung aus der Mantelfläche 23 des Schließbolzens 7 vorsteht, entsprechend angepasst.

Wie in den Figuren 2-5 des Weiteren gezeigt ist, ist der Antriebsbolzen 8 über ein Federelement 6 mit dem Schließbolzen 7 gekoppelt. Das Federelement 6 ist hier als spiralförmige Druckfeder ausgebildet, die den Bolzenhals 25 des Antriebsbolzens 8 umgreift und zwischen dem Kragen 26 des Antriebsbolzens 8 und einer Stufenausnehmung 28 in einem dem Kragen 26 des Antriebsbolzens 8 zugewandten Ende des Schließbolzens (7) einliegt.

Des Weiteren ist in der Mantelfläche 23 des Schließbolzens 7 ein in Schließrichtung x sich erstreckendes Langloch 15 vorgesehen, in dem ein aus einer Mantelfläche des Antriebsbolzens 8 vorstehender Sicherungsstift 22 aufgenommen ist, der der Kopplung des Antriebsbolzens 8 mit dem Schließbolzen 7 dient und eine Relativverschiebung zwischen dem Antriebsbolzen 8 und dem Schließbolzen 7 um die Länge des Langlochs 15 ermöglicht.

Die Länge des Langlochs 15 ist dabei so bemessen, dass die mögliche Verschiebung des Antriebsbolzens 8 relativ zum Schließbolzen 7 der für das Ausfahren des Sperrelements 10 aus der Öffnung 16 in der Mantelfläche 23 des Schließbolzens 7 entspricht.

Um eine Verriegelung der Schiebetür 2 mit der Schiebetür 1 durchzuführen, wird der Antriebsbolzen 8, durch den Elektromotor 9 wie zuvor beschrieben angetrieben, aus der in Figur 4 gezeigten Position des Antriebsbolzens 8 und des Schließbolzens 7, der in der Freigabestellung in die Schiebetür 1 eingefahren ist, in die in Figur 5 gezeigte Verriegelungsstellung, bei der der Schließbolzen 7 in die Bolzenaufnahme 30 der Schiebetür 2 vorgeschoben ist, in Schließrichtung x verfahren. Dabei drückt der Antriebsbolzen 8 gegen das Federelement 6.

Die Andruckkraft wird von dem Federelement 6 auf den Schließbolzen 7 übertragen und drückt den Schließbolzen 7 dabei in die in Figur 5 gezeigte Verriegelungsstellung.

Das Federelement 6 wird dabei nur geringfügig gestaucht. Die Federkonstante des Federelements 6 ist hier so bemessen, dass bei einem Vorschieben des Antriebsbolzens 8 durch den Elektromotor 9 in Schließrichtung x aufgrund der relativ zur Federkonstante des Federelements 6 geringen Gleitreibung des Schließbolzens 7 in einer Führung 27 eines zweiten Gehäuseteils 4 der Schließbolzen 7 zunächst in die Verriegelungsstellung gegen einen Anschlag 29 gedrückt wird.

Der Schließbolzen 7 weist dabei bevorzugt an seinem dem Kragen 26 zugewandten Ende seinerseits einen Kragen 24 auf, der in der Verriegelungsstellung des Schließbolzens 7 an dem Anschlag 29 anliegt.

Nach Erreichen der Verriegelungsstellung des Schließbolzens 7 bzw. des Anschlags 29 wird durch weiteres Vorschieben des Antriebsbolzens 8 das Federelement 6 gestaucht.

Die Rampe 19 am vorderen Ende des Antriebsbolzens 8 kommt dabei in Eingriff mit der Schrägführung 20 des Sperrelements 10 und verschiebt mit der Weiterbewegung des Antriebsbolzen 8 in Schließrichtung x das Sperrelement 10 von der Neutralstellung, gezeigt in Figur 5, in die aus der Öffnung 16 in der Mantelfläche 23 des Schließbolzens 7 vorstehende Sperrstellung, wie sie in Figur 2 dargestellt ist.

Beim Entriegeln der Schiebetür 2 wird beim Zurückziehen des Antriebsbolzens 8 entgegen der Schließrichtung zunächst das Sperrelement 10 zurück in die Neutralstellung verschoben, um ein anschließendes Zurückschieben des Schließbolzens 7 aus der Bolzenaufnahme 30 der Schiebetür 2 zu ermöglichen.

Beim weiteren Zurückbewegen des Antriebsbolzens 8 entgegen der Schließrichtung x wird durch die Kopplung des Antriebsbolzens 8 mit dem Schließbolzen 7 durch den Sicherungsstift 22 der Schließbolzen 7 zusammen mit dem Antriebsbolzen 8 weiter entgegen der Schließrichtung x zurück in die Freigabestellung, wie in Figur 4 gezeigt ist, verfahren.

Das Gehäuse des Verschlusssystems besteht bevorzugt aus zumindest zwei Bauteilen, wobei in einem ersten Gehäuseteil 3 zumindest der Elektromotor 9 aufgenommen ist und die zuvor erwähnte, in die Bohrung des hier als Schiebetür 1 ausgeführten Wandelements vorstehende Führung 27 an einem zweiten Gehäuseteil 4 angeformt ist. Das zweite Gehäuseteil 4 ist des Weiteren an der der Schiebetür 2 abgewandten Seite der Schiebetür 1 befestigt.

Die Betätigung des Verschlusssystems erfolgt bevorzugt über eine (nicht dargestellte) Steuereinheit, die einen aktiven Transponder wie beispielsweise RFID-, RC- oder Bluetooth-Transponder aufweist, die über eine entsprechende Sendereinheit betätigbar ist.

### Bezugszeichen

- 1: Schiebetür
- 2: Schiebetür
- 3: erstes Gehäuseteil
- 4: zweites Gehäuseteil
- 5: Exzenter
- 6: Federelement
- 7: Schliessbolzen
- 8: Antriebsbolzen
- 9: Elektromotor
- 10: Sperrelement
- 11: Antriebswelle
- 12: Wellenaufnahme
- 13: Exzenterpin
- 14: Ausnehmung
- 15: Langloch
- 16: Öffnung
- 17: Bohrung
- 18: Führungsschlitz
- 19: Rampe
- 20: Schrägführung
- 21: Sperrkopf
- 22: Sicherungsstift
- 23: Mantelfläche
- 24: Kragen
- 25: Bolzenhals
- 26: Kragen
- 27: Führung
- 28: Stufenausnehmung
- 29: Anschlag
- 30: Tasche

- X: Schließrichtung
- Z: Sperrrichtung

## Patentansprüche

1. Möbel mit mindestens einer zumindest einen Teilbereich eines Möbelkorpus schließenden auf einer Laufbahn verfahrbaren Schiebetür (1, 2) und einem elektromechanischen Verschlusssystem, mit dem die Schiebetür (1, 2) in einer Schließposition verriegelbar ist, wobei das elektromechanische Verschlusssystem einen zwischen einer Freigabestellung und einer Verriegelungsstellung mittels eines Elektromotors (9) in und entgegen einer Schließrichtung (x) verfahrbaren Schließbolzen (7) aufweist, wobei der Schließbolzen (7) selbst eine Verriegelung der Schiebetür (1, 2) bewirkt;
**dadurch gekennzeichnet, dass**
- in einem Hohlraum des Schließbolzens (7) ein Sperrelement (10) aufgenommen ist,
- wobei das Sperrelement (10) zwischen einer aus einer Öffnung (16) in einer Mantelfläche (23) des Schließbolzens (7) vorstehenden Sperrstellung und einer aus dieser nicht vorstehenden Neutralstellung verschiebbar ist,
- wobei ein den Elektromotor (9) aufnehmendes Gehäuse des Verschlusssystems an einer der Schiebetür (2) abgewandten Seite eines parallel zur Schiebetür (2) angeordneten Wandelements des Möbels befestigt ist, wobei das Gehäuse eine in eine Bohrung des Wandelements vorstehende Führung (27) aufweist, in der der Schließbolzen (7) verschiebbar geführt ist, wobei der Schließbolzen (7) in der Verriegelungsstellung in eine an der dem Wandelement zugewandten Seite vorgesehene Tasche (30) der Schiebetür (2) vorsteht.

2. Möbel nach Anspruch 1, **dadurch gekennzeichnet, dass** in dem Hohlraum des Schließbolzens (7) ein winklig, insbesondere rechtwinklig zum Sperrelement (10) verfahrbarer, von dem Elektromotor (9) antreibbarer Antriebsbolzen (8) aufgenommen ist.

3. Möbel nach Anspruch 1 oder 2, **dadurch gekennzeichnet, dass** ein in den Hohlraum des Schließbolzens (7) vorstehendes stirnseitiges Ende eines Bolzenhalses (25) des Antriebsbolzens (8) als Rampe (19) geformt ist, die an einer Schrägführung (20) des Sperrelement (10) anliegt.

4. Möbel nach Anspruch 2 oder 3, **dadurch gekennzeichnet, dass** der Antriebsbolzen (8) über ein Federelement (6) mit dem Schließbolzen (7) gekoppelt ist.

5. Möbel nach Anspruch 4, **dadurch gekennzeichnet, dass** das Federelement (6) als eine den Bolzenhals (25) des Antriebsbolzens (8) umgreifende Druckfeder ausgebildet ist, die zwischen einem Kragen (26) des Antriebsbolzens (8) und einer Stufenausnehmung (28) des Schließbolzens (7) einliegt.

6. Möbel nach Anspruch 5, **dadurch gekennzeichnet, dass** eine Federkonstante des Federelements (6) so bemessen ist, dass bei einem Vorschieben des Antriebsbolzens (8) durch den Elektromotor (9) in Schließrichtung (x) zunächst der Schließbolzen (7) in die Verriegelungsstellung gegen einen Anschlag (29) gedrückt wird und nach Erreichen des Anschlages (29) unter Stauchung des Federelements (6) der Antriebsbolzen (8) weiter in den Hohlraum des Schließbolzens (7) eingeschoben wird und dabei das Sperrelement (10) von der Neutralstellung in die aus der Öffnung (16) in der Mantelfläche (23) des Schließbolzens (7) vorstehende Sperrstellung verschoben wird.

7. Möbel nach einem der vorstehenden Ansprüche, **dadurch gekennzeichnet, dass** in der Mantelfläche (23) des Schließbolzens (7) ein in Schließrichtung (x) sich erstreckendes Langloch (15) vorgesehen ist, in dem ein aus einer Mantelfläche des Antriebsbolzens (8) vorstehender Sicherungsstift (22) aufgenommen ist.

8. Möbel nach einem der vorstehenden Ansprüche, **dadurch gekennzeichnet, dass** der Elektromotor (9) über eine Welle (11) mit einem Exzenter (5) verbunden ist, wobei ein an dem Exzenter (5) angeordneter Exzenterpin (13) alternierend zwischen einer Freigabestellung und einer Verriegelungsstellung bewegbar ist und bei einer Bewegung von der Freigabestellung in die Verriegelungsstellung den Antriebsbolzen (8) in Schließrichtung (x) drückt.

9. Möbel nach einem der vorstehenden Ansprüche, **dadurch gekennzeichnet, dass** das Wandelement des Möbels, an dem das Gehäuse befestigt ist, als zweite auf einer parallel zur Schiebetür (2) verlaufenden Laufbahn geführte Schiebetür (1) ausgebildet ist.

10. Möbel nach einem der vorstehenden Ansprüche, **dadurch gekennzeichnet, dass** das Gehäuse zumindest zweiteilig ausgebildet ist, wobei in einem ersten Gehäuseteil (3) zumindest der Elektromotor (9) aufgenommen ist und die in die Bohrung des Wandelements vorstehende Führung (27) an einem zweiten Gehäuseteil (4) angeformt ist.

## Claims

1. An item of furniture having at least one sliding door (1, 2), which closes at least a portion of a furniture body and is movable on a runway, and an electromechanical closure system, using which the sliding door (1, 2) is lockable in a closed position, wherein the electromechanical closure system comprises a closing bolt (7) movable in and opposite to a closing direction (x) between a release position and a locked position by means of an electric motor (9), wherein the closing bolt (7) itself effectuates locking of the sliding door (1, 2);
**characterized in that**
- a blocking element (10) is accommodated in a cavity of the closing bolt (7),
- wherein the blocking element (10) is displaceable between a blocking position protruding from an opening (16) in a lateral surface (23) of the closing bolt (7) and a neutral position not protruding therefrom,
wherein a housing of the closure system accommodating the electric motor (9) is fastened on a side facing away from the sliding door (2) of a wall element of the item of furniture arranged in parallel to the sliding door (2), wherein the housing comprises a guide (27) protruding into a borehole of the wall element, in which the closing bolt (7) is guided so it is displaceable, wherein the closing bolt (7) protrudes into a pocket (30) of the sliding door (2) provided on the side facing toward the wall element in the locking position.

2. The item of furniture according to Claim 1, **characterized in that** a drive bolt (8), which is movable at an angle, in particular perpendicularly in relation to the blocking element (10) and is drivable by the electric motor (9), is accommodated in the cavity of the closing bolt (7).

3. The item of furniture according to Claim 1 or 2, **characterized in that** a frontal end of a bolt neck (25) of the drive bolt (8) protruding into the cavity of the closing bolt (7) is formed as a ramp (19), which presses against an inclined guide (20) of the blocking element (10).

4. The item of furniture according to Claim 2 or 3, **characterized in that** the drive bolt (8) is coupled via a spring element (6) to the closing bolt (7).

5. The item of furniture according to Claim 4, **characterized in that** the spring element (6) is formed as a compression spring, which encloses the bolt neck (25) of the drive bolt (8) and is inserted between a collar (26) of the drive bolt (8) and a stepped recess (28) of the closing bolt (7).

6. The item of furniture according to Claim 5, **characterized in that** a spring constant of the spring element (6) is dimensioned in such a way that during an advance of the drive bolt (8) by the electric motor (9) in the closing direction (x), firstly the closing bolt (7) is pressed in the locking position against a stop (29) and after reaching the stop (29), with compression of the spring element (6), the drive bolt (8) is pushed further into the cavity of the closing bolt (7) and at the same time the blocking element (10) is displaced from the neutral position into the blocking position protruding from the opening (16) in the lateral surface (23) of the closing bolt (7).

7. The item of furniture according to any one of the preceding claims, **characterized in that** an oblong hole (15) extending in the closing direction (x) is provided in the lateral surface (23) of the closing bolt (7), in which a securing pin (22) protruding from a lateral surface of the drive bolt (8) is accommodated.

8. The item of furniture according to any one of the preceding claims, **characterized in that** the electric motor (9) is connected via a shaft (11) to an eccentric (5), wherein an eccentric pin (13) arranged on the eccentric (5) is alternately movable between a release position and a locking position and presses the drive bolt (8) in the closing direction (x) during a movement from the release position into the locking position.

9. The item of furniture according to any one of the preceding claims, **characterized in that** the wall element of the item of furniture on which the housing is fastened is formed as a second sliding door (1) guided on a runway extending in parallel to the sliding door (2).

10. The item of furniture according to any one of the preceding claims, **characterized in that** the housing is formed in at least two parts, wherein at least the electric motor (9) is accommodated in a first housing part (3) and the guide (27) protruding into the borehole of the wall element is formed on a second housing part (4).

## Revendications

1. Meuble comportant au moins une porte coulissante (1, 2) qui ferme au moins une zone partielle d'un corps de meuble et qui peut être déplacée sur une glissière, et un système de verrouillage électromécanique avec lequel la porte coulissante (1, 2) peut être verrouillée dans une position fermée, le système de verrouillage électromécanique présentant un boulon de fermeture (7) qui peut être déplacé au moyen d'un moteur électrique (9) dans et à l'encontre d'une direction de fermeture (x) entre une position de libération et une position de verrouillage, le boulon de fermeture (7) produisant lui-même un verrouillage de la porte coulissante (1, 2),
**caractérisé en ce que**
- un élément de blocage (10) est logé dans une cavité du boulon de fermeture (7),
- dans lequel l'élément de blocage (10) est déplaçable entre une position de blocage faisant saillie d'une ouverture (16) dans une surface extérieure (23) du boulon de fermeture (7) et une position neutre ne faisant pas saillie de celle-ci,
- dans lequel un boîtier du système de verrouillage recevant le moteur électrique (9) est fixé sur un côté d'un élément de paroi du meuble qui est disposé parallèlement à la porte coulissante (2) et opposé à la porte coulissante (2), le boîtier présentant un guidage (27) qui fait saillie dans un alésage de l'élément de paroi et dans lequel le boulon de fermeture (7) est guidé coulissant, le boulon de fermeture (7) faisant saillie, dans la position de verrouillage, dans une poche (30) de la porte coulissante (2) prévue sur le côté tourné vers l'élément de paroi.

2. Meuble selon la revendication 1, **caractérisé en ce qu'**un boulon d'entraînement (8) pouvant être déplacé angulairement, en particulier perpendiculairement, par rapport à l'élément de blocage (10) et pouvant être entraîné par le moteur électrique (9) est reçu dans la cavité du boulon de fermeture (7).

3. Meuble selon la revendication 1 ou 2, **caractérisé en ce qu'**une extrémité avant d'un corps de boulon (25) du boulon d'entraînement (8) faisant saillie dans la cavité du boulon de fermeture (7) est réalisée sous la forme d'une rampe (19) qui s'appuie contre un guidage oblique (20) de l'élément de blocage (10) .

4. Meuble selon la revendication 2 ou 3, **caractérisé en ce que** le boulon d'entraînement (8) est accouplé au boulon de fermeture (7) par un élément élastique (6).

5. Meuble selon la revendication 4, **caractérisé en ce que** l'élément élastique (6) est réalisé sous la forme d'un ressort de compression qui entoure le corps de boulon (25) d'entraînement (8) et qui se trouve entre un collet (26) du boulon d'entraînement (8) et un évidement étagé (28) du boulon de fermeture (7).

6. Meuble selon la revendication 5, **caractérisé en ce qu'**une constante de ressort de l'élément élastique (6) est dimensionnée de telle sorte que, lorsque le boulon d'entraînement (8) est déplacé par le moteur électrique (9) dans la direction de fermeture (x), le boulon de fermeture (7) est d'abord pressé dans la position de verrouillage contre une butée (29) et, après que la butée (29) a été atteinte avec compression de l'élément élastique (6), le boulon d'entraînement (8) est inséré plus loin dans la cavité du boulon de fermeture (7) et l'élément de blocage (10) est déplacé de la position neutre dans la position de blocage faisant saillie de l'ouverture (16) dans la surface extérieure (23) du boulon de fermeture (7).

7. Meuble selon l'une des revendications précédentes, **caractérisé en ce qu'**un trou oblong (15) s'étendant dans la direction de fermeture (x) est prévu dans la surface extérieure (23) du boulon de fermeture (7), dans lequel est reçue une goupille de sécurité (22) faisant saillie d'une surface extérieure du boulon d'entraînement (8).

8. Meuble selon l'une des revendications précédentes, **caractérisé en ce que** le moteur électrique (9) est relié par un arbre (11) à un excentrique (5), dans lequel une broche d'excentrique (13) disposée sur l'excentrique (5) est mobile alternativement entre une position de libération et une position de verrouillage et, lors d'un déplacement de la position de libération dans la position de verrouillage, presse le boulon d'entraînement (8) dans la direction de fermeture (x).

9. Meuble selon l'une des revendications précédentes, **caractérisé en ce que** l'élément de paroi du meuble, sur lequel est fixé le boîtier, est réalisé sous la forme d'une deuxième porte coulissante (1) guidée sur une glissière s'étendant parallèlement à la porte coulissante (2).

10. Meuble selon l'une des revendications précédentes, **caractérisé en ce que** le boîtier est réalisé en au moins deux parties, au moins le moteur électrique (9) étant reçu dans une première partie de boîtier (3) et le guidage (27) faisant saillie dans l'alésage de l'élément de paroi étant formé sur une deuxième partie de boîtier (4).
